# EUROPÄISCHE PATENTSCHRIFT

(11) **EP 2 665 677 B1**
(45) Veröffentlichungstag und Bekanntmachung des Hinweises auf die Patenterteilung: **10.06.2015**
(21) Anmeldenummer: 12700308.5
(22) Anmeldetag: 11.01.2012
(51) Int. Cl.: B67C 3/22

(54) **DREHVERTEILERANORDNUNG UND VERFAHREN ZUM BETRIEB EINER DREHVERTEILERANORDNUNG**
ROTARY DISTRIBUTING ARRANGEMENT AND METHOD FOR OPERATING A ROTARY DISTRIBUTING ARRANGEMENT
SYSTÈME DE DISTRIBUTION ROTATIF ET PROCÉDÉ PERMETTANT DE FAIRE FONCTIONNER UN SYSTÈME DE DISTRIBUTION ROTATIF

(30) Priorität: 19.01.2011 DE 102011008948
(43) Veröffentlichungstag der Anmeldung: 27.11.2013
(73) Patentinhaber: KHS GmbH, 44143 Dortmund (DE)
(72) Erfinder: DAVID, Alexander, Robert, 65391 Lorchhausen (DE); FICKERT, Hilmar, 65830 Kriftel (DE)
(86) Internationale Anmeldenummer: PCT/EP2012/000091
(87) Internationale Veröffentlichungsnummer: WO 2012/097966

(56) Entgegenhaltungen:
- EP-A2- 1 129 794
- EP-A2- 2 236 878
- DE-A1- 4 208 549
- DE-A1-102006 051 898
- DE-U1-202006 000 325
- US-A- 2 186 657

## Beschreibung

Die Erfindung bezieht sich auf eine Drehverteileranordnung gemäß dem Oberbegriff des Patentanspruches 1 und ein Verfahren zum Betrieb einer Drehverteileranordnung gemäß dem Oberbegriff des Patentanspruches 10.

Anlagen und Vorrichtungen zur Behandlung von fassartigen Behältern, insbesondere KEGs sind in verschiedenen Ausführungen bekannt. Unter fassärtigen Behältern oder KEGs sind Behälter aus Metall und/oder Kunststoff zu verstehen, die beispielsweise ein Behältervolumen zwischen 30 und 50 Liter aufweisen.

Diese finden vorzugsweise im Getränkebereich, beispielsweise für Bier, Softdrinks oder Mischgetränke, Mineral- oder Tafelwasser usw. Verwerdung und sind ah der Behälteroberseite mit einer Behälterarmatur oder einem Behälterfitting versehen. Über die Behälterarmatur oder das Behälterfitting erfolgt die Behandlung des Behälterinnenraumes. Unter Behandlung wird hierbei das Behandeln insbesondere des Behälterinnenraumes mit einem flüssigen und/oder gas- und/oder dampfförmigen Behandlungsmedium und/oder das Evakuieren des Behälterinnenraumes und/oder das Vorspannen des Behälterinnenraumes mit einem Spann- und/oder Inertgas, z.B. CO2-Gas und/oder das Füllen des Behälterinnenraumes mit dem jeweiligen flüssigen Füllgut, z.B. Bier, Softdrink, Mischgetränk usw. verstanden.

Bekannt sind insbesondere auch als Rundläufer ausgebildete Anlagen oder Vorrichtungen, bei denen an einem um eine vertikale Achse oder Rotorachse umlaufend antreibbaren Rotor in gleichmäßigen Winkel- oder Teilungsabständen um die Rotorachse versetzt mehrere Behandlungsstationen für derartige fassartige Behälter, insbesondere KEGs vorgesehen sind, denen die zu behandelnden Behälter vorzugsweise in Überkopflage an einem Behältereinlauf zugeführt und von denen die behandelten Behälter an einem Behälterauslauf abgenommen werden. Während eines Umlaufs werden die fassartigen Behälter, insbesondere KEGs mit den unterschiedlichen Medien behandelt.

Zur Zufuhr der unterschiedlichen Behandlungsmedien zu den um die Rotorachse rotierenden Behandlungsstationen findet eine Drehverteileranordnung Anwendung, welche zumindest eine mehrere Zuführungsöffnungen aufweisende Verteilerscheibe und zumindest eine Gegenscheibe aufweist, die konzentrisch zur vertikalen Achse oder Rotorachse ortsfest angeordnet sind und zwischen denen eine um die vertikale Achse oder Rotorachse drehbare, mehrere Durchführungsöffnungen aufweisende Steuerscheibe aufgenommen ist. Der ortsfesten, d.h. nicht umlaufenden Verteilerscheibe werden die unterschiedlichen Behandlungsmedien über entsprechende Rohrleitungen zugeführt und über die Zuführungsöffnungen der Verteilerscheibe an die daran anliegende Steuerscheibe geleitet. Die unterhalb der Verteilerscheibe angeordnete Steuerscheibe rotiert vorzugsweise synchron zum Rotor um die vertikale Achse oder Rotorachse. Mittels der Durchführungsöffnungen der Steuerscheibe wird das über die Zuführungsöffnungen der Verteilerscheibe an die Steuerscheibe geführte Behandlungsmedium jeweils an eine randseitige Anschlussöffnung in der Steuerscheibe geleitet, die über eine Rohrleitung mit jeweils einer Behandlungsstation verbunden ist. Durch die Anordnung und Querschnittsform der Durchführungsöffnungen auf der Steuerscheibe wird festgelegt, bei welchen Drehwinkel der Steuerscheibe das jeweilige Behandlungsmedium an die unterschiedlichen Behandlungsstationen zugeführt wird.

Unterhalb der Steuerscheibe ist die ortsfeste, d.h. ebenfalls nicht umlaufende Gegenscheibe vorgesehen, durch welche eine Abdichtung der Unterseite der Steuerscheibe erzielt wird. Dadurch wird ein unerwünschtes Austreten der Behandlungsmedien verhindert.

Zur Herstellung einer flüssigkeits- und/oder gasdichten flächigen Verbindung zumindest zwischen der Verteilerscheibe und der Steuerscheibe, vorzugsweise auch zwischen der Steuerscheibe und der Gegenscheibe werden die Scheiben mittels einer geeigneten Spannvorrichtung gegeneinander vorgespannt, und zwar durch Beaufschlagen mit einer Vorspannkraft. Die Spannvorrichtung kann beispielsweise in Form einer pneumatischen, hydraulischen oder auch mechanischen Spannvorrichtung ausgebildet sein.

Aus Gründen der Verschleiß- und Reibungsminimierung kann beispielsweise zumindest eine der genannten Scheiben aus Kohle hergestellt sein. Ebenfalls ist es selbstverständlich auch möglich, dass zwischen den genannten Scheiben aus Kohle bestehende Dichtungsscheiben angeordnet sind. Derartige, zwischen den genannten Scheiben angeordnete Dichtungsscheiben sind in den Figuren nicht dargestellt. Aus Gründen der verbesserten Lesbarkeit wird nachfolgend im Wesentlichen ein Ausführungsbeispiel beschrieben, bei welchem die Steuerscheibe oder auch die Verteilerschelbe oder die Gegenscheibe aus Kohle besteht, wobei sich die vorliegende Erfindung selbstverständlich auch auf solche Ausgestaltungen erstreckten bei denen eventuell vorhandene Dichtungsscheiben aus Kohle bestehen.

Nachteilig an dem Werkstoff Kohle sind jedoch dessen hohe Sprödigkeit und seine geringe mechanische Festigkelt. Diese Nachtelle des Werkstoffes Kohle wirken sich insbesondere dann negativ auf, wenn eine derartige Anlage nach einer längern Betriebsunterbrechung, beispielsweise nach einem produktionsfreien Wochenende oder nach einer längeren Reparatur erneut in Betrieb genommen werden soll.

Während längerer Produktionsunterbrechungen kommt es vor, dass zwischen den Scheiben befindliche Medienreste, beispielsweise Lauge, Säure, Reinigungsmittel, Desinfektionsmittel, Füllgut, Wasser usw. aushärten und/oder mit einander verkleben und/oder verklumpen und/oder verharzen. Die Scheiben sind nach einer derartigen längeren Betriebsunterbrechung jedenfalls derart miteinander verbunden, dass beim Anfahren der Anlage ein erheblicher Kraftaufwand bzw. ein entsprechend hohes Drehmoment erforderlich ist. Der erhöhte Kraftaufwand bzw. ein entsprechend hohes Drehmoment kann zu einer Beschädigung oder Zerstörung der Scheiben führen, was erheblichen Reparaturaufwand und entsprechende Produktionsunterbrechungen nach sich zieht, und somit in höchstem Maße unerwünscht ist.

Die EP 1 129 794A zeigt eine Vorrichtung gemäß dem Oberbegriff des Anspruchs 1.

Aufgabe der Erfindung ist es, eine Drehverteilanordnung und ein Verfahren zum Betrieb einer Drehvertelleranordnung anzugeben, welche die beschriebenen Nachteile beseitigt, insbesondere eine Beschädigung oder Zerstörung der Scheiben bei erneuter Inbetriebnahme nach einer längeren Betriebsunterbrechung vermeldet. Zur Lösung dieser Aufgabe ist eine Drehverteilanordnung entsprechend dem Patentanspruch 1 und ein Verfahren entsprechend dem Patentanspruch 10 ausgebildet.

Eine Besonderheit der erfindungsgemäßen Drehverteilanordnung besteht darin, dass der Betrag der Vorspannkraft mittels einer Steueranordnung einstellbar ist, und zwar derart, dass bei erneuter Inbetriebnahme der Drehverteileranordnung eine Beaufschlagung mit einer Vorspannkraft erfolgt, welche einen im Vergleich zum Normalbetrieb reduzierten Betrag aufweist.

Besonders vorteilhaft wird beim Anfahren der Drehverteilanordnung nach längeren Unterbrechungen eine reduzierte Vorspannkraft vorgesehen, um eine Beschädigung der Scheibenoberflächen aufgrund des Medienbedingten Verklebens der Scheiben effektiv zu verhindern.

Weiterhin vorteilhaft erfolgt die Beaufschlagung mit der reduzierten Vorspannkraft abhängig vom Drehwinkel der Steuerscheibe und/oder der aktuellen Betriebsdauer der Drehverteileranordnung seit erneuter Inbetriebnahme und/oder dem an der Steuerscheibe (4) anliegenden Drehmoment. Damit liegt nur solange die reduzierte Vorspannkraft an der Drehverteileranordnung an, bis die beispielsweise klebende Verbindung zwischen den Scheiben wieder aufgelöst ist, welche zur Beschädigung der Scheibenoberflächen führen könnte.

Vorzugsweise ist eine mit der Verteilerscheibe in Wirkverbindung stehende Spannvorrichtung zur Erzeugung der unterschiedlichen Vorspannkräfte vorgesehen, über welche die Verteilerscheibe mit der Vorspannkraft beaufschlagt wird.

Die Spannvorrichtung umfasst beispielsweise zumindest einen Druckzylinder, der über die Steueranordnung mit einem Steuermedium, vorzugsweise Druckluft mit zumindest zwei unterschiedlich hohen Betriebsdrücken versorgt wird. Der Betrag der reduzierten Vorspannkraft ist vorzugsweise derart gewählt, dass die flächige Verbindung zwischen den Scheiben der Drehverteileranordnung weiterhin flüssigkeits- und/oder gasdicht ausgebildet ist.

In einer vorteilhaften Ausführungsform ist die Steueranordnung in Form einer pneumatischen Steuerschaltung ausgebildet und verfügt über einen Drucklufteingang und einen Druckluftausgang, wobei am Drucklufteingang eine Versorgungseinheit und am Druckluftausgang die in Form zumindest eines Druckzylinders ausgebildete Spannvorrichtung angeschlossen sind. Die Versorgungseinheit ist vorzugsweise zur Bereitstellung des Steuermediums, insbesondere Druckluft unter einem vorgegebenen Betriebsdruck vorgesehen. Ferner ist über die Steueranordnung das Steuermedium, insbesondere die Druckluft unter einem im Vergleich zum vorgegebenen Betriebsdruck reduzierten Betriebsdruck am Drucklufteingang vorgesehen, wobei der reduzierte Betriebsdruck beispielsweise zwischen 1 bar und 4 bar beträgt.

Die Erfindung betrifft ferner ein Verfahren zum Betrieb einer erfindungsgemäßen Drehverteileranordnung zur Verteilung unterschiedlicher Medien an mehrere, um eine vertikale Achse rotierende Behandlungsstationen für fassartige Behälter, insbesondere KEGs, gemäß dem besonders vorteilhaft bei erneuter Inbetriebnahme der Drehverteileranordnung nach einer längeren Betriebsunterbrechung die Scheiben mit einer im Vergleich zum Normalbetrieb reduzierten Vorspannkraft beaufschlagt werden.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden anhand der Figuren an einem Ausführungsbeispiel näher erläutert. Es zeigen:
- Fig. 1: beispielhaft eine perspektivische Ansicht einer Drehverteileranordnung;
- Fig. 2: beispielhaft eine Draufsicht auf die Verteilerscheibe der Drehverteileranordnung;
- Fig. 3: beispielhaft eine Draufsicht auf die Steuerscheibe der Drehverteileranordnung;
- Fig. 4: beispielhaft ein schematisches Blockschaltbild der erfindungsgemäßen Drehverteileranordnung und
- Fig. 5: beispielhaft ein schematisches Blockschaltbild einer pneumatischen Steueranordnung.

In Figur 1 ist beispielhaft eine Drehverteileranordnung 1 in einer perspektivischen Ansicht zur Verteilung von unterschiedlichen Behandlungsmedien in einer als Rundläufer ausgebildeten Behälterbehandlungsanlage dargestellt, bei der an einem um eine vertikale Achse RA umlaufend antreibbaren Rotor in vorzugsweise gleichmäßigen Winkel- oder Teilungsabständen um die vertikale Achse RA versetzt mehrere Behandlungsstationen für fassartige Behälter, insbesondere KEGs vorgesehen sind.

Die Drehverteileranordnung 1 besteht im Wesentlichen aus zumindest einer mehrere Zuführungsöffnungen 2' aufweisende Verteilerscheibe 2 und zumindest einer Gegenscheibe 3. Die Verteiler- und Gegenscheibe 2, 3 sind beispielsweise kreisscheibenförmige ausgebildet und konzentrisch zur vertikalen Achse RA ortsfest angeordnet. Die Zuführungsöffnungen 2' verlaufen hierbei vorzugsweise von der Oberseite zur Unterseite der Verteilerscheibe und können hinsichtlich Form und Größe sowie Anordnung auf der Scheibe unterschiedlich zueinander ausgebildet sein.

Zwischen der Verteiler- und Gegenscheibe 2, 3 ist eine um die vertikale Achse RA drehbare, mehrere Durchführungsöffnungen 4' aufweisende Steuerscheibe 4 aufgenommen. Die Durchführungsöffnungen 4' der Steuerscheibe 4 verlaufen von der der Verteilscheibe 2 zugewandeten Oberseite der Steuerscheibe 4 an dessen Rand 4" und bilden dort Anschlussöffnungen 5 zum Anschluss von in den Figuren nicht dargestellten Rohr- oder Schlauchleitungen aus, welche jeweils mit ihrem gegenüberliegenden freien Ende mit einer Behandlungsstation der Behälterbehandlungsanlage in Fluidverbindung stehen.

In einer bevorzugten Ausführungsform wird die Steuerscheibe 4 synchron zu den Behandlungsstationen um die vertikale Achse RA angetrieben, und zwar mittels einer in Figur 1 beispielhaft dargestellten Rotorachse 6, die in Wirkverbindung mit dem umlaufenden Rotor steht.

Der ortsfesten, d.h. nicht umlaufenden Verteilerscheibe 2 werden die unterschiedlichen Behandlungsmedien von oben über entsprechende, nicht in den Figuren dargestellte Rohrleitungen zentral zugeführt und über die Zuführungsöffnungen 2' an die Oberseite der daran anliegenden Steuerscheibe 4 geleitet. Aufgrund der Rotation der unterhalb der Verteilerscheibe 2 angeordneten Steuerscheibe 4 um die vertikale Achse RA kommt es zeitweise zu einer zumindest teilweisen Überlappung der Zuführungsöffnungen 2' der Verteilerscheibe 2 und der Durchführungsöffnungen 4' der Steuerscheibe 4, d.h. das über die Verteilerscheibe 2 zugeführte Behandlungsmedium kann über die Durchführungsöffnungen 4' der Steuerscheibe 4 zu den Auslassöffnungen 5 abfließen und wird anschließend über die Rohr- oder Schlauchleitungen an die Behandlungsstationen geführt.

Durch die Anordnung und Querschnittsform der Durchführungsöffnungen 4' der Steuerscheibe 4 in Bezug auf die Form und Anordnung der Zuführungsöffnungen 2' der Verteilerscheibe 2 wird festgelegt, bei welchen Drehwinkel der Steuerscheibe 4 um die vertikale Achse RA das jeweilige Behandlungsmedium an die unterschiedlichen Behandlungsstationen geführt wird.

Unterhalb der Steuerscheibe 4 ist die ortsfeste, d.h. ebenfalls nicht umlaufende Gegenscheibe 3 vorgesehen, durch welche - sofern erforderlich - eine Abdichtung der Unterseite der Steuerscheibe 4 erzielt wird. Dadurch wird ein unerwünschtes Austreten der Behandlungsmedien verhindert. In einer bevorzugten Ausführungsform weisen die Verteiler-, Gegen- und Steuerscheibe 2, 3, 4 eine Kreisscheibenform mit näherungsweise demselben Durchmesser auf.

Wie oben dargestellt, kann in einer anderen Ausführungsform der vorliegenden Erfindung zwischen Steuerscheibe 4 und Gegenscheibe 3 und/oder zwischen Verteilerscheibe 2 und Steuerscheibe 4 eine zusätzliche, in den Figuren nicht dargestellte Dichtscheibe vorgesehen sein.

Zur Herstellung einer flüssigkeits- und/oder gasdichten flächigen Verbindung zumindest zwischen der Verteiterscheibe 2 und der Steuerscheibe 4, vorzugsweise auch zwischen der Steuerscheibe 4 und der Gegenscheibe 3 werden die Scheiben 2, 3, 4 und die gegebenenfalls ebenfalls vorgesehenen Dichtscheiben mittels einer geeigneten Spannvorrichtung 7 gegeneinander vorgespannt, und zwar durch Beaufschlagen mit einer Vorspannkraft F. Die Spannvorrichtung 7, 7' kann beispielsweise in Form einer pneumatischen oder hydraulischen Spannvorrichtung ausgebildet sein.

In Figur 1 ist die Spannvorrichtung 7, 7' beispielhaft mittels zweier Druckzylindereinheiten angedeutet, welche auf die Oberseite der Verteilerscheibe 2 einwirken und somit ein Einspannen der Steuerscheibe 4 zwischen der Verteilerscheibe 2 und der Gegenscheibe 3 bewirken.

Sollten Dichtungsscheiben vorgesehen sein, beispielsweise zwischen der Verteilerscheibe 2 und der Steuerscheibe 4 und/oder zwischen Steuerscheibe 4 und Gegenscheibe 3, so werden auch diese Scheiben durch die Spannvorrichtung 7, 7' zur Erzielung einer Dichtwirkung vorgespannt.

Zur Erzeugung der Gegenspannkraft F' kann die Gegenscheibe 3 beispielsweise fest mit dem Maschinenrahmen der Behälterbehandlungsanlage verbunden sein. Alternativ besteht die Möglichkeit, dass die entsprechende Gegenspannkraft F' dadurch erzeugt wird, dass die umlaufenden oder auch ortsfesten Scheiben und Dichtungsscheiben der Drehverteileranordnung 1 zangenartig von der Spannvorrichtung 7, 7' erfasst und gegeneinander verspannt werden.

Gemäß der Erfindung ist nun zumindest die von der Spannvorrichtung 7, 7' erzeugte Vorspannkraft F über eine Steueranordnung 8 einstellbar, und zwar derart, dass bei erneuter Inbetriebnahme der Drehverteileranordnung 1 eine Beaufschlagung mit einer reduzierten Vorspannkraft F* erfolgt, welche einen im Vergleich zum Normalbetrieb reduzierten Betrag aufweist. Hierzu ist die erfindungsgemäße Drehverteileranordnung 1 mit der Steueranordnung 8 verbunden, welche mit einer Versorgungseinheit 9 in Verbindung steht.

Die Steueranordnung 8 ist beispielsweise in Form einer pneumatischen Schaltungsanordnung gemäß Figur 5 realisiert, wobei durch die Versorgungseinheit 9 die zum Betrieb der pneumatischen Schaltungsanordnung erforderliche Steuermedium, und zwar Druckluft mit einem vorgegebenen Betriebsdruck BP bereitgestellt wird. Die Versorgungseinheit 9 kann beispielsweise durch eine entsprechende pneumatische Pumpeneinheit und ggf. einem Druckluftvorratsbehälter ausgebildet sein.

Die Steueranordnung 8 ist zur Einstellung der, beispielhaft in Form zumindest eines Druckzylinders ausgebildeten Spannvorrichtung 7, 7' vorgesehen, und zwar zur Erzeugung von Vorspannkräften F, F* mit zumindest zwei unterschiedlichen Beträgen.

Die in Figur 5 dargestellte Steueranordnung 8 verfügt über einen Drucklufteingang I und einem Druckluftausgang E, wobei am Drucklufteingang I die Versorgungseinheit 9 angeschlossen ist und der Druckluftausgang E mit der, beispielhaft in Form zumindest eines Druckzylinders ausgebildeten Spannvorrichtung 7, 7' verbunden ist. Mittels der Versorgungseinheit 9 wird das Steuermedium bzw. die Druckluft unter einem vorgegebenen Betriebsdruck BP bereitgestellt.

Der Drucklufteingang I ist ferner über eine erste Leitung L1 an den Eingang eines ersten Schaltventils SV1 angeschlossen, welches vorzugsweise elektrisch betätigbar ist. Ferner ist der Drucklufteingang I über eine zweite Leitung L2 mit dem Eingang eines ersten Druckregelungsventils DRV1 sowie über eine dritte Leitung L3 mit dem Eingang einer zweiten Druckregelungsventil DRV2 verbunden.

Die Ausgänge des ersten und zweiten Druckregelungsventils DRV1, DRV2 sind mittels einer vierte und fünften Leitung L4, L5 an die Eingänge eines zweiten Schaltventils SV2 angeschlossen, dessen pneumatischer Steuereingang über eine sechste Leitung L6 mit dem Ausgang des ersten Schaltventils SV1 in Verbindung steht. Wird über das erste Schaltventil SV1 über die sechste Leitung L6 Druckluft unter dem Betriebsdruck BP durchgeschaltet, so erfolgt über den pneumatischen Steuereingang des zweiten Schaltventils SV2 ein Schalten des zweiten Schaltventils SV2.

Die Ausgänge des zweiten Schaltventils SV2 sind ggf. unter Zwischenschaltung eines Schnellentlüftungsventils (nicht in den Figuren dargestellt) und eines Rückschlagventils RSV mit dem Druckluftausgang E der Steueranordnung 8 verbunden. Auch ist der Ausgang des ersten Schaltventils SV1 ggf. über das Rückschlagventil RSV mittels einer siebten Leitung L7 dem Druckluftausgang E verbunden.

Durch das erste und zweite Druckregelungsventil DRV1, DRV2 wird der am Drucklufteingang I anliegende Betriebsdruck BP der Druckluft auf einen ersten und zweiten, reduzierten Betriebsdruck BP1, BP2 gedrosselt. Diese Betriebsdrücke BP1 und BP2 werden an dem Druckluftausgang E am zweiten Schaltventil SV2 bereitgestellt.

Abhängig vom Schaltzustand des pneumatischen Steuereinganges wird beispielsweise Druckluft mit einem ersten oder zweiten, reduzierten Betriebsdruck BP1, BP2 oder keine Druckluft über das Rückschlagventil RSV am Druckluftausgang E angelegt. Mittels der in Figur 5 beispielhaft dargestellten Steueranordnung 8 ist durch Betätigung des ersten Schaltventils SV1 der am Druckluftausgang E anliegende Betriebsdruck BP auf zumindest einen ersten oder zweiten Betriebsdruck BP1, BP2 reduzierbar, so dass der von der beispielhaft in Form zumindest eines Druckzylinders ausgebildeten Spannvorrichtung 7, 7' erzeugte Betrag der Vorspannkraft F einstellbar ist. Es versteht sich, dass zahlreiche weitere pneumatische und/oder hydraulische und/oder elektronische Schaltungsanordnungen existieren, welche zur Bereitstellung einer erfindungsgemäß einstellbaren Vorspannkraft alternativ vorgesehen werden könnten. Der erste und zweite reduzierte Betriebsdruck BP1, BP2 betragen beispielsweise zwischen 1 bar und 4 bar, vorzugsweise betragen der erste Betriebsdruck BP1 3 bar und der zweite Betriebsdruck BP2 1,5 bar.

In einer bevorzugten Ausführungsform wird der Betrag der reduzierten Vorspannkraft F* abhängig vom Drehwinkel der Steuerscheibe 4 und/oder der aktuellen Betriebsdauer der Drehverteileranordnung 1 seit erneuter Inbetriebnahme gewählt. Der Betrag der reduzierten Vorspannkraft F* wird hierbei vorzugsweise derart gewählt, dass die flächige Verbindung zwischen den Scheiben 2, 3, 4 und/oder den eventuell vorhandenen Dichtscheiben der Drehverteileranordnung 1 weiterhin flüssigkeits- und/oder gasdicht ausgebildet ist.

Auch kann eine in den Figuren nicht dargestellte Messeinheit in Wirkverbindung mit der Drehverteileranordnung 1 stehen, über welche der zum Anfahren der Behälterbehandlungsanlage, insbesondere der Steuerscheibe 4 aktuell anliegende Drehmoment ermittelt wird, so dass abhängig davon durch entsprechende Ansteuerung der Steueranordnung 8 eine Reduzierung der Vorspannkraft F vorgenommen wird, zumindest solange bis das anliegende Drehmoment einen vorgegebenen Schwellwert wieder unterschreitet. Mittels eines derartigen Regelkreises kann eine Drehmomentabhängige Regelung der Vorspannkraft F erfolgen.

Die Erfindung wurde vorstehend an einem Ausführungsbeispiel beschrieben. Es versteht sich, dass zahlreiche Änderungen sowie Abwandlungen möglich sind, ohne dass dadurch der der Erfindung zugrundeliegende Erfindungsgedanke verlassen wird.

Wie bereits dargestellt, erstreckt sich die vorliegende Erfindung insbesondere auch auf solche Ausführungen, bei denen Dichtungsscheiben vorgesehen sind oder nicht. Ebenfalls erstreckt sich die vorliegende Erfindung auf solche Ausführungen, zumindest eine Dichtungsscheibe und/oder zumindest eine Steuerscheibe und/oder zumindest eine Verteilerscheibe und/oder zumindest eine Gegenscheibe aus Kohle besteht.

### Bezugszeichenliste

- 1: Drehverteileranordnung
- 2: Verteilerscheibe
- 2': Zuführungsöffnungen
- 3: Gegenscheibe
- 4: Steuerscheibe
- 4': Durchführungsöffnungen
- 4": Rand
- 5: Auslassöffnungen
- 6: Rotorachse
- 7: Spannvorrichtung
- 8: Steueranordnung
- 9: Versorgungseinheit
- BP: Betriebsdruck
- BP1: erster reduzierter Betriebsdruck
- BP2: zweiter reduzierter Betriebsdruck
- DRV1: erstes Druckregelventil
- DRV2: zweites Druckregelventil
- E: Druckluftausgang
- F: Vorspannkraft
- F*: reduzierte Vorspannkraft
- I: Drucklufteingang
- L1: erste Leitung
- L2: zweite Leitung
- L3: dritte Leitung
- L4: vierte Leitung
- L5: fünfte Leitung
- L6: sechste Leitung
- L7: siebte Leitung
- RA: vertikale Achse
- RSV: Rückschlagventil
- SV1: erstes Schaltventil
- SV2: zweites Schaltventil

## Patentansprüche

1. Drehverteileranordnung (1) zur Verteilung unterschiedlicher Medien an mehrere, um eine vertikale Achse (RA) rotierende Behandlungsstationen für fassartige Behälter, insbesondere KEGs, umfassend zumindest eine mehrere Zuführungsöffnungen (2') aufweisende Verteilerscheibe (2) und zumindest eine Gegenscheibe (3), die parallel zueinander, entlang der vertikalen Achse (RA) ortsfest angeordnet sind und zwischen denen eine um die vertikale Achse (RA) drehbare, mehrere Durchführungsöffnungen (4') aufweisende Steuerscheibe (4) aufgenommen ist, wobei zur Herstellung einer flüssigkeits- und/oder gasdichten flächigen Verbindungen zumindest zwischen der Verteilerscheibe (2) und der Steuerscheibe (3) die Scheiben (2, 3, 4) durch Beaufschlagen mit einer Vorspannkraft (F) gegeneinander vorgespannt sind, **dadurch gekennzeichnet, dass** der Betrag der Vorspannkraft (F) mittels einer Steueranordnung (8) einstellbar ist, und zwar derart, dass bei erneuter Inbetriebnahme der Drehverteileranordnung (1) eine Beaufschlagung mit einer reduzierten Vorspannkraft (F*) erfolgt, welche einen im Vergleich zum Normalbetrieb reduzierten Betrag aufweist.

2. Drehverteileranordnung nach Anspruch 1, **dadurch gekennzeichnet,**
**dass** die Beaufschlagung mit der reduzierten Vorspannkraft (F*) vom Drehwinkel der Steuerscheibe (4) und/oder der aktuellen Betriebsdauer der Drehverteileranordnung (1) seit erneuter Inbetriebnahme und/oder dem an der Steuerscheibe (4) anliegenden Drehmoment abhängig ist.

3. Drehverteileranordnung nach Anspruch 1 oder 2, **dadurch gekennzeichnet, dass** zur Erzeugung der unterschiedlichen Vorspannkräfte (F, F*) eine mit der Verteilerscheibe (4) in Wirkverbindung stehende Spannvorrichtung (7, 7') vorgesehen ist, über welche die Verteilerscheibe (4) mit der Vorspannkraft (F, F*) beaufschlagt wird.

4. Drehverteileranordnung nach Anspruch 3, **dadurch gekennzeichnet,**
**dass** die Spannvorrichtung (7, 7') zumindest einen Druckzylinder umfasst, der über die Steueranordnung (8) mit einem Steuermedium, vorzugsweise Druckluft mit zumindest zwei unterschiedlich hohen Betriebsdrucken (BP, BP1, BP2) versorgt wird.

5. Drehverteileranordnung nach einem der vorhergehenden Ansprüche, **dadurch gekennzeichnet,**
**dass** der Betrag der reduzierten Vorspannkraft (F*) derart gewählt ist, dass die flächige Verbindung zwischen den Scheiben (2, 3, 4) der Drehverteileranordnung (1) weiterhin flüssigkeits- und/oder gasdicht ausgebildet ist.

6. Drehverteileranordnung nach einem der vorhergehenden Ansprüche, **dadurch gekennzeichnet,**
**dass** die Steueranordnung (8) in Form einer pneumatischen Steuerschaltung ausgebildet ist und über einen Drucklufteingang (I) und einen Druckluftausgang (E) verfügt, wobei am Drucklufteingang (I) eine Versorgungseinheit (9) und am Druckluftausgang (E) die in Form zumindest eines Druckzylinders ausgebildeten Spannvorrichtung (7, 7') angeschlossen sind.

7. Drehverteileranordnung nach Anspruch 6, **dadurch gekennzeichnet,**
**dass** die Versorgungseinheit (9) zur Bereitstellung des Steuermediums, insbesondere Druckluft unter einem vorgegebenen Betriebsdruck (BP) ausgebildet ist.

8. Drehverteileranordnung nach Anspruch 6 oder 7, **dadurch gekennzeichnet, dass** die Steueranordnung (8) zur Bereitstellung eines Steuermediums, insbesondere Druckluft unter einem im Vergleich zum vorgegebenen Betriebsdruck (BP) reduzierten Betriebsdruck (BP1, BP2) am Drucklufteingang (I) ausgebildet ist.

9. Drehverteileranordnung nach Anspruch 8, **dadurch gekennzeichnet,**
**dass** der reduzierte Betriebsdruck (BP1, BP2) zwischen 1 bar und 4 bar beträgt.

10. Verfahren zum Betrieb einer Drehverteileranordnung (1) zur Verteilung unterschiedlicher Medien an mehrere, um eine vertikale Achse (RA) rotierende Behandlungsstationen für fassartige Behälter, insbesondere KEGs, umfassend zumindest eine mehrere Zuführungsöffnungen (2') aufweisende Verteilerscheibe (2) und zumindest eine Gegenscheibe (3), die parallel zueinander, entlang der vertikalen Achse (RA) ortsfest angeordnet sind und zwischen denen eine um die vertikale Achse (RA) drehbare, mehrere Durchführungsöffnungen (4') aufweisende Steuerscheibe (4) aufgenommen ist, wobei zur Herstellung einer flüssigkeits- und/oder gasdichten flächigen Verbindungen zumindest zwischen der Verteilerscheibe (2) und der Steuerscheibe (3) die Scheiben (2, 3, 4) durch Beaufschlagen mit einer Vorspannkraft (F) gegeneinander vorgespannt werden,
**dadurch gekennzeichnet,**
**dass** bei erneuter Inbetriebnahme der Drehverteileranordnung (1) nach einer längeren Betriebsunterbrechung die Scheiben (2, 3, 4) mit einer im Vergleich zum Normalbetrieb reduzierten Vorspannkraft (F*) beaufschlagt werden.

11. Verfahren nach Anspruch 10, **dadurch gekennzeichnet,**
**dass** der Betrag der Vorspannkraft (F, F*) über eine Steueranordnung (8) eingestellt oder geregelt wird.

12. Verfahren nach Anspruch 11, **dadurch gekennzeichnet,**
**dass** der Betrag der reduzierten Vorspannkraft (F*) derart eingestellt wird, dass dieser ausreichend für die Herstellung einer weiterhin flüssigkeits- und/oder gasdichten flächigen Verbindung zumindest zwischen der Verteiler- und Steuerscheibe (2, 4) ist.

13. Verfahren nach einem der Ansprüche 10 bis 12, **dadurch gekennzeichnet, dass** abhängig vom Drehwinkel der Steuerscheibe (4) und/oder von der aktuellen Betriebsdauer der Drehverteileranordnung (1) seit erneuter Inbetriebnahme und/oder von dem an der Steuerscheibe (4) anliegenden Drehmoment die Drehverteileranordnung (1) mit der reduzierten Vorspannkraft (F*) beaufschlagt wird.

14. Verfahren nach einem der Ansprüche 11 bis 13, **dadurch gekennzeichnet, dass** durch die vorzugsweise pneumatische Steueranordnung (8) ein Steuermedium, insbesondere Druckluft unter einem vorgegebenen Betriebsdruck (BP) bereitgestellt wird, welches an eine Spannvorrichtung (7, 7') zur Erzeugung der Vorspannkraft (F) angelegt wird.

15. Verfahren nach Anspruch 14, **dadurch gekennzeichnet,**
**dass** durch die Steueranordnung (8) zur Erzeugung der reduzierten Vorspannkraft (F*) ein im Vergleich zum vorgegebenen Betriebsdruck (BP) reduzierter Betriebsdruck (BP1, BP2) am Drucklufteingang (I) bereitgestellt wird.

## Claims

1. Rotary distributing arrangement (1) for distributing different media to a number of treatment stations rotating about a vertical axis (RA) for barrel-like containers, in particular kegs, comprising at least one distributing disc (2), having a number of feed openings (2"), and at least one counter-disc (3), which discs are arranged parallel to each other and fixed in place along the vertical axis (RA) and accommodated between which is a control disc (4), which is rotatable about the vertical axis (RA) and has a number of through-openings (4'), wherein, to produce a liquid-tight and/or gas-tight surface-area connection at least between the distributing disc (2) and the control disc (3), the discs (2, 3, 4) are prestressed with respect to one another by being subjected to a prestressing force (F), **characterised in that** the amount of the prestressing force (F) can be set by means of a control arrangement (8), and specifically in such a way that, when the rotary distributing arrangement (1) is first operated once again, the discs are subjected to a reduced prestressing force (F*), of an amount that is reduced in comparison with normal operation.

2. Rotary distributing arrangement according to claim 1, **characterised in that** the imposition of the reduced prestressing force (F*) is dependent on the rotary angle of the control disc (4) and/or the present operational duration of the rotary distributing arrangement (1) since the resumed operation and/or the torque value pertaining at the control disc (4).

3. Rotary distributing arrangement according to claim 1 or 2, **characterised in that**, to produce the different prestressing forces (F. F*), a stressing device (7, 7') is provided which is in operational connection with the distributing disc (4), by means of which the distributing disc (4) is subjected to the prestressing force (F, F*).

4. Rotary distributing arrangement according to claim 3, **characterized in that** the stressing device (7, 7') comprises at least one pressure cylinder, which is provided by the control arrangement (8) with a control medium, preferably compressed air, with at least two high operating pressures (BP, BP1, BP2).

5. Rotary distributing arrangement according to any one of the preceding claims, **characterised in that** the amount of the reduced prestressing force (F*) is selected in such a way that the surface-area connection between the discs (2, 3, 4) of the rotary distributing arrangement (1) is also formed as liquid-tight and/or gas-tight.

6. Rotary distributing arrangement according to any one of the preceding claims, **characterised in that** the control arrangement (8) is established in the form of a pneumatic control circuit and is provided with a compressed air inlet (I) and a compressed air outlet (E), wherein a supply unit (9) is connected to the compressed air inlet (I) and a stressing device (7, 7') provided at least in the form of a pressure cylinder is connected to compressed air outlet (E).

7. Rotary distributing arrangement according to claim 6, **characterised in that** the supply unit (9) is formed such as to provide the control medium, in particular compressed air, at a predetermined operating pressure (BP).

8. Rotary distributing arrangement according to claim 6 or 7, **characterised in that** the control arrangement (8) is arranged for the provision of a control medium, in particular compressed air, at an operating pressure (BP1, BP2) reduced in comparison with the predetermined operating pressure (BP) at the compressed air inlet (I).

9. Rotary distributing arrangement according to claim 8, **characterised in that** the reduced operating pressure (BP1, BP2) is between 1 bar and 4 bar.

10. Method for the operation of a rotary distributing arrangement (1) for distributing different media to a number of treatment stations rotating about a vertical axis (RA) for barrel-like containers, in particular kegs, comprising at least one distributing disc (2), having a number of feed openings (2'), and at least one counter-disc (3), which discs are arranged parallel to each other and fixed in place along the vertical axis (RA) and between which there is a control disc (4), which is rotatable about the vertical axis (RA) and has a number of through-openings (4'), wherein, to produce a liquid-tight and/or gas-tight surface-area connection at least between the distributing disc (2) and the control disc (3), the discs (2, 3, 4) are prestressed with respect to one another by being subjected to a prestressing force (F), **characterised in that**, at a renewed operation of the rotary distributing arrangement (1) after an extended interruption in operation, the discs (2, 3, 4) are subjected to a reduced prestressing force (F*), of an amount that is reduced in comparison with normal operation.

11. Method according to claim 10, **characterised in that** the amount of the prestressing force (F, F*) is adjusted or regulated by way of a control arrangement (8).

12. Method according to claim 11, **characterised in that** the amount of the reduced prestressing force (F*) is adjusted in such a way that it is adequate for the establishment of a continuingly liquid-tight and/or gas-tight surface-area connection at least between the distributing disc and control disc (2,4).

13. Method according to any one of claims 10 to 12, **characterised in that**, depending on the rotation angle of the control disc (4) and/or the present operational duration of the rotary distributing arrangement (1) since the renewed operation and/or on the torque value pertaining at the control disc (4), the rotary distributing arrangement (1) is subjected to the reduced prestressing force (F*)

14. Method according to any one of claims 11 to 13, **characterised in that**, by way of the preferentially pneumatic control arrangement (8), a control medium, in particular compressed air, is provided at a predetermined operating pressure (BP), which is imposed at a stressing device (7, 7') in order to produce the prestressing force (F).

15. Method according to claim 14, **characterised in that**, by means of the control arrangement (8) for the production of the reduced prestressing force (F*), a prestressing force (BP1, BP2) is produced at the compressed air inlet (I) which is reduced in comparison with the specified operating pressure (BP).

## Revendications

1. Ensemble de distribution rotatif (1) servant à distribuer différents milieux à plusieurs postes de traitement tournant autour d'un axe vertical (RA) destinés à des contenants de type fûts, en particulier des barils, comprenant au moins un disque de distribution (2) présentant plusieurs ouvertures d'amenée (2') et au moins un disque complémentaire (3), qui sont disposés de manière parallèle l'un par rapport à l'autre, de manière immobile le long de l'axe vertical (RA) et entre lesquels est logé un disque de commande (4) pouvant tourner autour de l'axe vertical (RA), présentant plusieurs ouvertures de passage (4'), sachant que les disques (2, 3, 4) sont précontraints les uns contre les autres du fait de l'action exercée par une force de précontrainte (F) afin d'établir des liaisons planes étanches aux liquides et/ou aux gaz au moins entre le disque de distribution (2) et le disque de commande (3), **caractérisé en ce que** la valeur de la force de précontrainte (F) peut être ajustée au moyen d'un ensemble de commande (8), à savoir de telle manière qu'en cas de nouvelle mise en service de l'ensemble de distribution rotatif (1) une contrainte est effectuée avec une force de précontrainte réduite (F*), laquelle présente une valeur réduite en comparaison avec le mode de fonctionnement normal.

2. Ensemble de distribution rotatif selon la revendication 1, **caractérisé en ce que** l'action exercée par la force de précontrainte réduire (F*) dépend de l'angle de rotation du disque de commande (4) et/ou de la durée de fonctionnement instantanée de l'ensemble de distribution rotatif (1) depuis une nouvelle mise en service et/ou depuis le couple de rotation appliqué au niveau du disque de commande (4).

3. Ensemble de distribution rotatif selon la revendication 1 ou 2, **caractérisé en ce qu'**est prévu, afin de produire les forces de précontrainte (F, F*) différentes, un dispositif de tension (7, 7') en liaison fonctionnelle avec le disque de distribution (4), par l'intermédiaire duquel le disque de distribution (4) est soumis à l'action de la force de précontrainte (F, F*).

4. Ensemble de distribution rotatif selon la revendication 3, **caractérisé en ce que** le dispositif de tension (7, 7') comprend au moins un cylindre de pression, qui est alimenté par l'intermédiaire de l'ensemble de commande (8) en un milieu de commande, de préférence en air comprimé présentant au moins deux pressions de fonctionnement (BP, BP1, BP2) élevées différentes.

5. Ensemble de distribution rotatif selon l'une quelconque des revendications précédentes, **caractérisé en ce**
**que** la valeur de la force de précontrainte réduite (F*) est choisie de telle manière que la liaison plane entre les disques (2, 3, 4) de l'ensemble de distribution rotatif (1) est réalisée par ailleurs de manière à être étanche aux liquides et/ou aux gaz.

6. Ensemble de distribution rotatif selon l'une quelconque des revendications précédentes, **caractérisé en ce**
**que** l'ensemble de commande (8) est réalisé sous la forme d'un circuit de commande pneumatique et dispose d'une entrée pour air comprimé (I) et d'une sortie pour air comprimé (E), sachant qu'une unité d'alimentation (9) est raccordée à l'entrée pour air comprimé (I) et que le dispositif de tension (7, 7') réalisé sous la forme au moins d'un cylindre de pression est raccordé au niveau de la sortie pour air comprimé (E).

7. Ensemble de distribution rotatif selon la revendication 6, **caractérisé en ce que** l'unité d'alimentation (9) est réalisée afin de fournir le milieu de commande, en particulier l'air comprimé à une pression de fonctionnement (BP) prédéfinie.

8. Ensemble de distribution rotatif selon la revendication 6 ou 7, **caractérisé en ce que** l'ensemble de commande (8) est réalisé au niveau de l'entrée pour air comprimé (I) afin de fournir un milieu de commande, en particulier de l'air comprimé, à une pression de fonctionnement (BP1, BP2) réduite en comparaison avec la pression de fonctionnement (BP) prédéfinie.

9. Ensemble de distribution rotatif selon la revendication 8, **caractérisé en ce que** la pression de fonctionnement réduite (BP1, BP2) présente une valeur comprise entre 1 bar et 4 bar.

10. Procédé servant à faire fonctionner un ensemble de distribution rotatif (1) servant à distribuer divers milieux à plusieurs postes de traitement en rotation autour d'un axe vertical (RA) destinés à des contenants de type fûts, en particulier à des barils, comprenant au moins un disque de distribution (2) présentant plusieurs ouvertures d'amenée (2') et au moins un disque complémentaire (3), lesquels sont disposés de manière parallèle l'un par rapport à l'autre, de manière immobile le long de l'axe vertical (RA) et entre lesquels est logé un disque de commande (4) pouvant tourner autour de l'axe vertical (RA), présentant plusieurs ouvertures de passage (4'), sachant que les disques (2, 3, 4) sont précontraints les uns contre les autres sous l'action exercée par une force de précontrainte (F) afin d'établir une liaison plane étanche aux liquides et/ou aux gaz au moins entre le disque de distribution (2) et le disque de commande (3),
**caractérisé en ce**
**qu'**en cas de nouvelle mise en service de l'ensemble de distribution rotatif (1) après une interruption prolongée, les disques (2, 3, 4) sont soumis à l'action d'une force de précontrainte réduite (F*) en comparaison avec le mode de fonctionnement normal.

11. Procédé selon la revendication 10, **caractérisé en ce**
**que** la valeur de la force de précontrainte (F, F*) est ajustée ou réglée par l'intermédiaire d'un ensemble de commande (8).

12. Procédé selon la revendication 11, **caractérisé en ce**
**que** la valeur de la force de précontrainte réduite (F*) est ajustée de telle manière que ladite valeur est suffisante en vue d'établir une liaison plane par ailleurs étanche aux liquides et/ou aux gaz au moins entre le disque de distribution et le disque de commande (2, 4).

13. Procédé selon l'une quelconque des revendications 10 à 12, **caractérisé en ce que** l'ensemble de distribution rotatif (1) est soumis à l'action d'une force de précontrainte réduite (F*) selon l'angle de rotation du disque de commande (4) et/ou selon la durée de fonctionnement instantanée de l'ensemble de distribution rotatif (1) depuis une nouvelle mise en service et/ou selon le couple de rotation appliqué au niveau du disque de commande (4).

14. Procédé selon l'une quelconque des revendications 11 à 13, **caractérisé en ce qu'**un milieu de commande, en particulier de l'air comprimé est fourni à une pression de fonctionnement (BP) prédéfinie par l'ensemble de commande (8) de préférence pneumatique, lequel milieu de commande est appliqué au niveau d'un dispositif de tension (7, 7') servant à produire la force de précontrainte (F).

15. Procédé selon la revendication 14, **caractérisé en ce**
**qu'**une pression de fonctionnement (BP1, BP2) réduite en comparaison avec la pression de fonctionnement (BP) prédéfinie est fournie au niveau de l'entrée pour air comprimé (I) par l'ensemble de commande (8) afin de produire la force de précontrainte réduite (F*).
